# EUROPÄISCHE PATENTSCHRIFT

(11) **EP 0 239 793 B1**
(45) Veröffentlichungstag und Bekanntmachung des Hinweises auf die Patenterteilung: **03.07.1991**
(21) Anmeldenummer: 87102736.3
(22) Anmeldetag: 26.02.1987
(51) Int. Cl.: H05B 41/29

(54) **Schaltungsanordnung zum Betrieb von Niederdruckentladungslampen**
Circuit arrangement for operating low-pressure discharge lamps
Disposition de circuit pour la mise en oeuvre de lampes à décharge basse pression

(30) Priorität: 14.03.1986 DE 3608615
(43) Veröffentlichungstag der Anmeldung: 07.10.1987
(73) Patentinhaber: Patent-Treuhand-Gesellschaft für elektrische Glühlampen mbH, 81543 München (DE)
(72) Erfinder: Zuchtriegel, Anton, D-8028 Taufkirchen (DE)

(56) Entgegenhaltungen:
- EP-A- 0 146 683

## Beschreibung

Die Erfindung betrifft eine Schaltungsanordnung zum hochfrequenten Betrieb einer oder mehrerer parallel zueinander geschalteter Niederdruckentladungslampen, wobei die Schaltung folgende Merkmale aufweist:
- einen Netzgleichrichter
- einen an dem Gleichstromausgang des Netzgleichrichters angeschlossenen Gegentaktfrequenzgenerator mit zwei alternierend schaltenden Transistoren und einer Ansteuerschaltung, wobei ein Mittenabgriff zwischen den beiden Transistoren vorgesehen ist
- einen jeder Niederdruckentladungslampe zugeordneten Serienresonanzkreis, bestehend aus Resonanzinduktivität, Kopplungskondensator und Resonanzkapazität
- Anschlußleitungen für die Niederdruckentladungslampen, wobei jeweils eine Leitung die ersten Elektroden der Lampen über die Kopplungskondensatoren und Resonanzinduktivitäten mit dem Mittenabgriff zwischen den beiden Transistoren und jeweils eine weitere Leitung die zweiten Elektroden der Lampen mit dem Minuspol des Netzgleichrichters verbindet
- eine Abschaltvorrichtung, bestehend aus einer Reihenschaltung einer Diode eines Widerstands und eines Thyristors mit Triggerschaltung, die die Basis des am Pluspol des Netzgleichrichters angeschlossenen Transistors mit dem Minuspol des Netzgleichrichters sowie einem Widerstand, der den Pluspol des Netzgleichrichters mit dem Mittenabgriff zwischen der Diode und dem Widerstand verbindet
- sowie eine Wiedereinschaltvorrichtung.

Eine solche Schaltungsanordnung ist bekannt aus der EP-A- 146683 Eine ähnliche Schaltungsanordnung ohne die Abschaltund Wiedereinschaltvorrichtung ist in dem Buch "Elektronikschaltungen" von Walter Hirschmann der SIEMENS AG. beschrieben. Die Anbindung der Niederdruckentladungslampe bzw. -lampen kann dabei sowohl zwischen dem Pluspol des Netzgleichrichters und dem Mittenabgriff zwischen den beiden Transistoren oder zwischen letzterem und dem Minuspol des Netzgleichrichters erfolgen. Für den Erfindungsgedanken ist es jedoch erforderlich, daß die Niederdruckentladungslampe parallel zum Mittenabgriff zwischen den beiden Transistoren und dem Minuspol des Netzgleichrichters geschaltet ist, wie dies unten noch näher ausgeführt wird.

Aus der DE-OS 29 41 822 ist eine ähnliche Vorschaltanordnung mit einem selbsterregten Gegentaktschalter bekannt, wobei die Vorschaltanordnung außerdem eine Abschaltvorrichtung aufweist, wie sie oben beschrieben ist. Im Fall einer defekten Lampe wird der Gegentaktschalter durch Zündung des Thyristors außer Funktion gesetzt. Nach Austausch der Lampe schwingt jedoch der Gegentaktschalter von selbst nicht wieder an. Hierfür muß dem Thyristor zuerst der Haltestrom entzogen werden, damit er wieder in den Sperrzustand übergehen kann. Es ist daher bei dieser Vorschaltanordnung nach Auswechseln der Lampe erforderlich, kurzzeitig die Netzwechselspannung abzuschalten, um den Gegentaktschalter wieder zum Schwingen bringen zu können. Auch in der DE-OS 32 20 301 ist ein Umrichter mit Abschaltvorrichtung insbesondere zum Betrieb von Entladungslampen mit heizbaren Elektroden aufgeführt. Als Schaltelement für die Abschaltvorrichtung ist ebenfalls ein Thyristor vorgesehen, der hier allerdings den Heizkreis der Lampe mit dem Minuspol des Netzgleichrichters verbindet. Der Thyristor erhält seinen Haltestrom über die dem Ladekondensator benachbarte Elektrode der Lampe, wobei ihm eine Abschaltwicklung des Sättigungstransformators über Dioden und der Startkondensator über einen Widerstand parallelgeschaltet ist. Bei dieser Abschaltvorrichtung ist es nach Auswechseln der Lampe nicht erforderlich, die Netzwechselspannung abzuschalten, um ein erneutes Anschwingen des Umrichters zu erreichen. Bei Herausnahme der defekten Lampe wird nämlich dem Thyristor auch der Haltestrom entzogen, worauf er wieder in den Sperrzustand übergeht.

Ziel der Erfindung ist es, eine Wiedereinschaltvorrichtung für eine Schaltungsanordnung mit einem Gegentaktfrequenzgenerator und einer Abschaltvorrichtung, wie sie im Oberbegriff des Hauptanspruchs aufgeführt ist, zu schaffen. Die Wiedereinschaltvorrichtung sollte nach Auswechseln der defekten Niederdruckentladungslampe eine sofortiges Anlaufen des Generators und damit ein schnelles Zünden und einen entsprechenden Betrieb der Lampe ermöglichen, ohne daß hierfür kurzzeitig die Netzwechselspannung unterbrochen werden muß.

Die Schaltungsanordnung zum hochfrequenten Betrieb einer oder mehrerer parallelgeschalteter Niederdruckentladungslampen mit den im Oberbegriff des Hauptanspruchs genannten Merkmalen ist erfindungsgemäß dadurch gekennzeichnet, daß die Wiedereinschaltvorrichtung aus jeweils einem Kondensator und einem Widerstand besteht, wobei der Kondensator den auf der Heizkreisseite liegenden Anschluß der Elektroden, deren anderer Anschluß direkt an den Minuspol des Netzgleichrichters geführt ist, mit dem Mittenabgriff zwischen der Diode und dem Widerstand der Abschaltvorrichtung verbindet und der Widerstand den Mittenabgriff zwischen dem Kondensator und dem auf der Heizkreisseite liegenden Anschluß der Elektroden mit dem Pluspol des Netzgleichrichters verbindet.

Im Fall eines Lampenfehlers sorgt die Triggerschaltung des Thyristors (z.B. durch Rückkopplung mit der Resonanzinduktivität) für ein Durchschalten des Thyristors. Dadurch wird der Basis des Transistors, mit dem die Anode des Thyristors verbunden ist, die Steuerleistung entzogen. Der Transistor wird gesperrt und die Oszillation des Gegentaktfrequenzgenerators beendet. Die Diode im Anodenkreis dient der Sperrung der Wechselspannung und der Widerstand zur Strombegrenzung. Durch die Verbindung der Anode des Thyristors über einen Widerstand mit dem Pluspol des Netzgleichrichters wird der Thyristor mit dem notwendigen Haltestrom versorgt, so daß er nach der Durchschaltung nicht in den Sperrzustand zurückfällt.

Nach der Trennung der Niederdruckentladungslampe bzw. -lampen wird der jeweilige am Mittenabgriff zwischen Diode und Widerstand des Thyristoranodenkreises angeschlossene Kondensator über den dazugehörigen Widerstand, der den Mittenabgriff zwischen Kondensator und Elektrodenanschluß mit dem Pluspol des Netzgleichrichters verbindet, aufgeladen, wobei die Kondensatorspannung nach kurzer Zeit die Geräte-Gleichspannung erreicht. Bei Einsatz der neuen Niederdruckentladungslampe bzw. -lampen mit intakten Elektrodenwendeln wird durch die Elektrodenwendeln der jeweilige Kondensator mit seiner positiv geladenen Fläche an die Thyristor-Kathode geschaltet, die mit dem Minuspol des Netzgleichrichters verbunden ist. Dadurch wird eine Umladung des Kondensators in Gang gesetzt, durch die dem durchgeschalteten Thyristor der Haltestrom entzogen wird. Als Folge davon geht der Thyristor in den Sperrzustand über und ermöglicht so dem Anschwingkreis, die Oszillation des Frequenzgenerators wieder in Gang zu bringen.

Wesentlich für ein Funktionieren der Wiedereinschaltvorrichtung ist, daß bei der Schaltungsanordnung die Lampe bzw. Lampen so mit der Anordnung elektrisch verbunden werden, daß eine Elektrode der Lampen direkt am Minuspol des Netzgleichrichters angeschlossen ist und nicht wie bisher meist üblich am Pluspol. Nur dann ist eine Kondensatorumladung mit der Haltestromunterbrechung am Thyristor möglich.

Zusätzlich kann zwischen den Mittenabgriff zwischen der Diode und dem Widerstand der Abschaltvorrichtung und dem jeweiligen auf der Heizkreisseite liegenden Elektrodenanschluß ein weiterer Widerstand geschaltet sein. Dadurch wird der Umladevorgang am Kondensator und die Haltestromunterbrechung am Thyristor verlängert. Die Sicherheit, daß der Thyristor bei jeder Haltestromunterbrechung in den Sperrzustand übergeht, wird wo weiter erhöht. Im Fall einer Parallelschaltung von mehreren Niederdruckentladungslampen ist ein einziger Widerstand ausreichend, sofern er vor der Auftrennung der einzelnen Zuleitungen an die jeweiligen Elektrodenanschlüsse liegt. Andernfalls muß in jede Zuleitung ein eigener Widerstand eingebaut werden.

Die Erfindung ist anhand der nachfolgenden Figuren näher veranschaulicht.
- Figur 1: zeigt ein Blockschaltbild der Schaltungsanordnung mit Abschalt- und Wiedereinschaltvorrichtung für eine Niederdruckentladungslampe
- Figur 2: zeigt das Schaltbild einer Schaltungsanordnung mit Abschalt- und Wiedereinschaltvorrichtung für eine Niederdruckentladungslampe
- Figur 3: zeigt das Schaltbild einer Schaltungsanordnung mit Abschalt- und Wiedereinschaltvorrichtung für die Parallelschaltung von zwei Niederdruckentladungslampen

Das Blockschaltbild in Figur 1 gibt den Prinzipaufbau der erfindungsgemäßen Schaltungsanordnung für eine Niederdruckentladungslampe wieder. Die Schaltungsanordnung beinhaltet ein Oberwellenfilter 1, einen Netzgleichrichter 2 sowie einen Gegentaktfrequenzgenerator mit Ansteuerschaltung 3, dessen in Reihe liegende gleichsinnig gepolte Schalttransistoren den Gleichstromausgang des Netzgleichrichters 2 über brücken. Zwischen den Mittenabgriff der Schalttransistoren und den Minuspol des Netzgleichrichters 2 ist über einen Serienresonanzkreis 4 die Niederdruckentladungslampe LP1 geschaltet. Die Abschalteinrichtung besteht aus einer Reihenschaltung einer Diode D10, eines Widerstands R11 und eines Thyristors TH mit Triggerschaltung 5, wobei diese Reihenschaltung den Basiseingang des am Pluspol des Netzgleichrichters 2 angeschlossenen Schalttransistors mit dem Minuspol des Netzgleichrichters 2 verbindet. Außerdem ist der Mittenabgriff M2 zwischen der Diode D10 und dem Widerstand R11 über einen Widerstand R1 mit dem Pluspol des Netzgleichrichters 2 verbunden.

Die Wiedereinschaltvorrichtung setzt sich aus einem Kondensator C9 und einem Widerstand R12 zusammen. Der Kondensator C9 verbindet den Mittenabgriff M2 zwischen der Diode D10 und dem Widerstand R11 mit dem auf der Heizkreisseite liegenden Anschluß der Elektrode, dessen anderer Anschluß an den Minuspol des Netzgleichrichters 2 führt. Der Widerstand R12 verbindet den Pluspol des Netzgleichrichters 2 mit dem Mittenabgriff M3 zwischen dem Kondensator C9 und dem auf der Heizkreisseite liegenden Elektrodenanschluß. Zusätzlich kann noch ein weiterer Widerstand R14 zwischen dem Mittenabgriff M2 und dem Kondensator C9 vorgesehen sein.

Figur 2 zeigt das genaue Schaltbild einer erfindungsgemäßen Schaltungsanordnung mit Abschalt- und Wiedereinschaltvorrichtung für eine Niederdruckentladungslampe. Direkt an den Netzeingang ist als Oberwellenfilter in Reihe eine Eisendrossel L1 sowie parallel zum Gleichrichtereingang ein Kondensator C1 geschaltet. Dem Oberwellenfilter folgt der Netzgleichrichter mit den Dioden D1 bis D4 sowie parallel zum Gleichstromausgang ein Glättungskondensator C2. Der selbststeuernde Gegentaktfrequenzgenerator besteht aus den beiden Transistoren T1, T2 mit den Rückstromdioden D6, D7, den Vorschaltwiderständen R3 bis R6, dem Steuerübertrager, dem Anlaufgenerator mit den Widerständen R2, R7, dem Startkondensator C3 und dem Diac DK1 sowie dem Kondensator C13 zur Regulierung der Flankensteilheit. Der Steuerübertrager setzt sich aus der Primärwicklung L2.1 sowie den beiden Sekundärwicklungen L2.2 und L2.3 zusammen. Die Lampe LP1 ist mit einem Anschluß A2 der Elektrode E1 mit dem Mittenabgriff M1 zwischen den beiden Transistoren T1, T2 und mit dem Anschluß A4 der anderen Elektrode E2 mit dem Minuspol des Netzgleichrichters verbunden. Außerdem ist ein Serienresonanzkreis aus Resonanzinduktivität L3.1, Resonanzkondensator C5 und Koppelkondensator C4 vorgesehen, wobei die Resonanzinduktivität L3.1 und der Koppelkondensator C4 zwischen die Primärwicklung L2.1 des Steuertrafos und den Anschluß A2 der Elektrode E1 und der Resonanzkondensator C5 zwischen die auf der Heizkreisseite liegenden Anschlüsse A1 und A3 der Elektroden E1 und E2 geschaltet sind.

Die Funktionsweise einer solchen Schaltungsanordnung mit Gegentaktfrequenzgenerator und Serienresonanzkreis zum Zünden und Betrieb einer Niederdruckentladungslampe kann dem Buch "Elektronikschaltungen" von W. Hirschmann (Siemens AG), Seite 148, entnommen werden und soll daher nicht näher ausgeführt werden.

Des weiteren weist die Schaltungsanordnung eine Abschaltvorrichtung auf, die aus einer Reihenschaltung einer Diode D10 eines Widerstandes R11 und eines Thyristors TH mit Triggerschaltung besteht. Die Reihenschaltung verbindet die Basis des mit dem Pluspol des Netzgleichrichters verbundenen Transistors T1 des Gegentaktfrequenzgenerators mit dem Minuspol des Netzgleichrichters. Außerdem ist der Mittenabgriff M2 zwischen der Diode D10 und dem Widerstand R11 über einen Widerstand R1 mit dem Pluspol des Netzgleichrichters verbunden. Die Triggerschaltung für den Thyristor besteht aus der Sekundärwicklung L3.2, dem Diac DK2, den Kondensatoren C6 bis C8 sowie den Widerständen R8 bis R10. Der Aufbau und die Funktionsweise einer solchen Triggerschaltung ist in der DE-OS 29 41 822 näher beschrieben und soll hier, da für den Erfindungsgedanken nicht von Bedeutung, nicht mehr erklärt werden.

Die Wiedereinschaltvorrichtung besteht aus einem weiteren Kondensator C9 und einem Widerstand R12. Der Kondensator C9 verbindet den Mittenabgriff M2 zwischen der Diode D10 und dem Widerstand R11 mit dem auf der Heizkreisseite liegenden Anschluß A3 der Elektrode E2. Der Widerstand R12 führt die Gleichspannung des Netzgleichrichters an den Mittenabgriff M3 zwischen Kondensator C9 und Elektrodenanschluß A3.

In der nachfolgenden Bestückungsliste sind die verwendeten Schaltungselemente für eine Schaltungsanordnung zum Betrieb einer 50 W-Leuchtstofflampe zusammengestellt:
- L1: : Drossel: U_{D} = 110 V, I_{D} = 270 mA
- C1: : 1,1 µF, 250 V∼
- D1-D4: : Gleichrichter-Brückenschaltung
B 250, C 1000
- C2: : 10 µF, 450 V-
- R1: : 100 kΩ , 2 W
- R2: : 450 kΩ , 0,5 W
- C3: : 0,1 µF, 100 V-
- D 5: : BY289
- DK1: : A9903
- R3, R4: : 10 Ω , 0,5 W
- R5, R6: : 1 Ω , 0,5 W
- T1, T2: : MJE 13007
- D6, D7: : BY291, 400 V
- R7: : 390 kΩ , 0,5 W
- C 13: : 3,3 nF, 400 V∼
- L2.1: : Ringkern 13x7x5 (N27)
3 Windungen 0,5 mm ⌀
- L2.2, L2.3: : 1 Windung 0,5 mm ⌀
- L 3.1: : RM 12 A_{L} 160 (N41)
75 Windungen / 30 x 0,1
0,9 mH 60 kHz
- L3.2: : 3 Windungen, 0,2 mm ⌀
- C4: : 0,33 µF, 400 V-
- C5: : 6,8 nF, 1500 V-
- D10: : 1N4005
- R11: : 120 Ω , Drahtwiderstand 1 W
- TH: : TIC P106 M
- R8: : 1 kΩ , 0,3 W
- C6: : 68 Nf, 60 V-
- DK2: : A9903
- C7: : 0,68 µF, 60 V-
- R9: : 470 kΩ , 0,3 W
- R10: : 5 MΩ , 0,3 W
- C8: : 150 pF, 100 V-
- D8: : 1N4148
- C9: : 47 nF, 400 V-
- R12: : 2,2 MΩ , 0,5 W
- R14: : 1 bis 10 kΩ

Bei Ausfall der Niederdruckentladungslampe LP1 z.B. durch Luftzieher oder aufgrund von verbrauchtem Emittermaterial tritt in der Resonanzinduktivität L3.1 durch den freien Resonanzfall eine Spannungserhöhung auf. Durch Übertragung auf die Sekundärwicklung L3.2 in der Triggerschaltung wird nach einer vom RC-Glied R9, C7 festgelegten Zeit am Diac DK2 die Durchbruchspannung erreicht und so der Thyristor TH durchgeschaltet. Durch diesen Schaltvorgang wird der Basis des Transistors T1 die Steuerenergie durch Ableitung zum negativen Pol des Netzgleichrichters entzogen und die Schwingung des Gegentaktfrequenzgenerators beendet. Über den Widerstand R1 wird der Thyristor TH mit dem nötigen Gleichstrom versorgt, damit er im leitenden Zustand bleibt.

Nach Herausnahme der defekten Niederdruckentladungslampe LP1 wird innerhalb weniger Sekunden der Kondensator C9 über den Widerstand R12 auf die GeräteGleichspannung aufgeladen. Nach Einsatz einer neuen Niederdruckentladungslampe wird die positiv aufgeladene Fläche des Kondensators C9 über die Elektrode E2 mit dem Minuspol verbunden. Dies hat eine Umladung des Kondensators C9 zur Folge, wobei der Thyristor TH abhängig von der durch den Kondensator C9 und dem Widerstand R11 festgelegten Zeitkonstante innerhalb von kleiner 0,1 ms in den Sperrzustand übergeht. Durch Hinzunahme des Widerstands R14 kann die Umladezeit verlängert und damit die Sicherheit für den Übergang des Thyristors TH in den Sperrzustand weiter erhöht werden.

Figur 3 zeigt das exakte Schaltbild einer erfindungsgemäßen Schaltungsanordnung mit Abschalt- und Wiedereinschaltvorrichtung für die Parallelschaltung von zwei Niederdruckentladungslampen. Das Schaltbild entspricht im wesentlichen dem in der Figur 2 wiedergegebenen Schaltbild für eine Niederdruckentladungslampe. Zusätzlich hierzu ist parallel zur ersten Niederdruckentladungslampe LP1 eine zweite Lampe LP2 mit Elektroden E3 und E4 geschaltet. Für diese Lampe ist ein zweiter Serienresonanzkreis aus Resonanzinduktivität L4.1, Kopplungskondensator C10 sowie Resonanzkondensator C11 vorgesehen, wobei die Reihenschaltung aus Kopplungskondensator C10 und Resonanzinduktivität L4.1 zwischen den Elektrodenanschluß A6 und die Primärsteuerwicklung L2.1 und der Resonanzkondensator C11 zwischen die beiden auf der Heizkreisseite liegenden Anschlüsse A5, A7 der Elektroden E3 und E4 geschaltet ist. Der Anschluß A8 ist direkt an den Minuspol des Netzgleichrichters geführt. Die Triggerschaltung weist eine zweite Sekundärwicklung L4.2 in Reihe mit einer Diode D9, beides parallel zur ersten Sekundärwicklung L3.2 mit Diode D8, auf.

Für die zweite Niederdruckentladungslampe LP2 ist eine weitere Wiedereinschaltvorrichtung aus Kondensator C12 und Widerstand R13 vorgesehen, wobei der Kondensator C12 zwischen den Mittenabgriff M2 der Abschaltvorrichtung und den auf der Heizkreisseite liegenden Anschluß A7 der Elektrode E4 geschaltet ist und der Widerstand R13 den Pluspol des Netzgleichrichters mit dem Mittenabgriff M4 zwischen dem Kondensator C12 und dem Elektrodeanschluß A7 verbindet.

Durch diese Schaltungsanordnung wird sowohl bei Ausfall einer der beiden als auch bei gleichzeitigem Ausfall von beiden Niederdruckentladungslampen der Gegentaktfrequenzgenerator abgeschaltet und nach Austausch der defekten Lampe bzw. Lampen wieder gestartet.

## Patentansprüche

1. Schaltungsanordnung zum hochfrequenten Betrieb einer oder mehrerer parallel zueinander geschalteter Niederdruckentladungslampen (LP1, LP2), wobei die Schaltung folgende Merkmale aufweist:
- einen Netzgleichrichter (2)
- einen an den Gleichstromausgang des Netzgleichrichters (2) angeschlossenen Gegentaktfrequenzgenerator (3) mit zwei alternierend schaltenden Transistoren (T1, T2) und einer Ansteuerschaltung, wobei ein Mittenabgriff (M1) zwischen den beiden Transistoren (T1, T2) vorgesehen ist
- einen jeder Niederdruckentladungslampe (LP1, LP2) zugeordneten Serienresonanzkreis (4), bestehend aus Resonanzinduktivität (L3.1, L4.1), Kopplungskondensator (C4, C10) und Resonanzkapazität (C5, C11)
- Anschlußleitungen für die Niederdruckentladungslampen (LP1, LP2) wobei jeweils eine Leitung die ersten Elektroden (E1, E3) der Lampen (LP1, LP2) über die Kopplungskondensatoren (C4, C10) und Resonanzinduktivitäten (L3.1, L4.1) mit dem Mittenabgriff (M1) zwischen den beiden Transistoren (T1, T2) und jeweils eine weitere Leitung die zweiten Elektroden (E2, E4) der Lampen (LP1, LP2) mit dem Minuspol des Netzgleichrichters (2) verbindet
- eine Abschaltvorrichtung, bestehend aus einer Reihenschaltung einer Diode (D10) einer Widerstands (R11) und eines Thyristors (TH) mit Triggerschaltung (5), die die Basis des am Pluspol des Netzgleichrichters (2) angeschlossenen Transistors (T1) mit dem Minuspol des Netzgleichrichters (2) verbindet sowie einem Widerstand (R1), der den Pluspol des Netzgleichrichters (2) mit dem Mittenabgriff (M2) zwischen der Diode (D10) und dem Widerstand (R11) verbindet
- sowie eine Wiedereinschaltvorrichtung
dadurch gekennzeichnet, daß
- die Wiedereinschaltvorrichtung der Schaltungsanordnung aus jeweils einem Kondensator (C9, C12) und einem Widerstand (R12, R13) besteht, wobei der Kondensator (C9, C12) den auf der Heizkreisseite liegenden Anschluß (A3, A7) der Elektroden (E2, E4), deren anderer Anschluß (A4, A8) direkt an den Minuspol des Netzgleichrichters (2) geführt ist, mit dem Mittenabgriff (M2) zwischen der Diode (D10) und dem Widerstand (R11) der Abschaltvorrichtung verbindet und der Widerstand (R12, R13) den Mittenabgriff (M3, M4) zwischen dem Kondensator (C9, C12) und dem auf der Heizkreisseite liegenden Anschluß (A3, A7) der Elektroden (E2, E4) mit dem Pluspol des Netzgleichrichters (2) verbindet.

2. Schaltungsanordnung nach Anspruch 1, dadurch gekennzeichnet, daß zwischen den Mittenabgriff (M2) zwischen der Diode (D10) und dem Widerstand (R11) der Abschaltvorrichtung und dem jeweiligen auf der Heizkreisseite liegenden Anschluß (A3, A7) der Elektroden (E2, E4) ein weiterer Widerstand (R14) geschaltet ist.

## Claims

1. Circuit arrangement for high-frequency operation of one or several low-pressure discharge lamps (LPI, LP2) connected in parallel with one another, the circuit exhibiting the following features:
- a mains rectifier (2)
- a push-pull frequency generator (3), connected to the direct-current output of the mains rectifier (2), having two transistors (T1, T2) which alternatingly switch, and a drive circuit, a centre tap (M1) being provided between the two transistors (T1, T2),
- a series resonant circuit (4) associated with each low-pressure discharge lamp (LP1, LP2), consisting of resonance inductance (L3.1, L4.1), coupling capacitor (C4, C10) and resonance capacitance (C5, C11)
- connecting lines for the low-pressure discharge lamps (LP1, LP2), one line in each case connecting the first electrodes (E1, E3) of the lamps (LP1, LP2) via the coupling capacitors (C4, C10) and resonance inductances (L3.1, L4.1) to the centre tap (M1) between the two transistors (T1, T2) and in each case a further line connecting the second electrodes (E2, E4) of the lamps (LP1, LP2) to the negative terminal of the mains rectifier (2),
- a switching-off device consisting of a series circuit of a diode (T10), a resistor (R11) and a thyristor (TH) with trigger circuit (5) which connects the base of the transistor (T1) connected to the positive terminal of the mains rectifier (2) to the negative terminal of the mains rectifier (2) and a resistor (R1) which connects the positive terminal of the mains rectifier (2) to the centre tap (M2) between the diode (D10) and the resistor (R11),
- and a reclosing device, characterised in that
- the reclosing device of the circuit arrangement consists of in each case a capacitor (C9, C12) and a resistor (R12, R13), in which arrangement the capacitor (C9, C12) connects the connection (A3, A7) which is located at the heating circuit end, of the electrodes (E2, E4), the other connection of which (A4, A8) is directly connected to the negative terminal of the mains rectifier (2), to the centre tap (M2) between the diode (D10) and the resistor (R11) of the switching-off device and the resistor (R12, R13) connects the centre tap (M3, M4) between the capacitor (C9, C12) and the connection (A3, A7), located at the heating circuit end, of the electrodes (E2, E4) to the positive terminal of the mains rectifier (2).

2. Circuit arrangement according to Claim 1, characterised in that between the centre tap (M2) between the diode (D10) and the resistor (R11) of the switching-off device and the respective connection (A3, A7), located at the heating circuit end, of the electrodes (E2, E4), a further resistor (R14) is connected.

## Revendications

1. Montage pour faire fonctionner à haute fréquence une ou plusieurs lampes à décharge basse pression (LP1,LP2) branchées en parallèle, le circuit présentant les caractéristiques suivantes :
- un redresseur d'alimentation réseau (2),
- un générateur symétrique de fréquence (3) raccordé à la sortie à courant continu du redresseur d'alimentation réseau (2) et comportant deux transistors (T1,T2) qui commutent en alternance, et un circuit de commande, une prise médiane (M1) étant prévue entre les deux transistors (T1,T2),
- un circuit résonnant série (4), qui est associé à chaque lampe à décharge basse pression (LP1,1P2) et est constitué par une inductance de résonance (L3.1, L4.1), un condensateur de couplage (C4,C10) et une capacité de résonance (C5,C11),
- des conducteurs de raccordement pour les lampes à décharge basse pression (LP1,LP2), respectivement un conducteur raccordant les premières électrodes (E1,E3) des lampes (LP1, LP2) par l'intermédiaire des condensateurs de couplage (C4, C10) et des inductances de résonance (L3.1,L4.1) à la prise médiane (M1) située entre les deux transistors (T1,T2), et respectivement l'autre conducteur raccordant les secondes électrodes (E2,E4) des lampes (LP1,LP2) au pôle négatif du redresseur d'alimentation réseau (2),
- un dispositif de coupure, constitué par le circuit série formé d'une diode (D10), d'une résistance (R11) et d'un thyristor (TH) comportant un circuit de déclenchement (5), qui raccorde la base du transistor (T1) raccordé au pôle positif du redresseur d'alimentation réseau (2), au pôle négatif de ce redresseur, et par une résistance (R1), qui relie le pôle positif du redresseur d'alimentation réseau (2) à la prise médiane (M2) située entre la diode (D10) et la résistance (R11),
- ainsi qu'un dispositif de réenclenchement,
caractérisé par le fait que
- le dispositif de réenclenchement du montage est constitué par un condensateur (C9,C10) et une résistance (R12,R13), le condensateur (C9,C12) raccordant la borne (A3,A7), située du côté du circuit de chauffage, des électrodes (2,4), dont l'autre borne (A4,A8) est reliée directement au pôle négatif du redresseur d'alimentation réseau (2), à la prise médiane (M2) située entre la diode (D10) et la résistance (R11) du dispositif de coupure, tandis que la résistance (R12,R13) relie la prise médiane (M3, M4) située entre le condensateur (C9,C12) et la borne (A3, A7) située côté circuit de chauffage des électrodes (E2,E4), au pôle positif du redresseur d'alimentation réseau (2).

2. Montage suivant la revendication 1, caractérisé par le fait qu'une résistance supplémentaire (14) est branchée entre la prise médiane (M2) située entre la diode (D10) et la résistance (R11) du dispositif de coupure et la borne respective (A3,A7), située côté circuit de chauffage, des électrodes (E2,E4).
